# EUROPÄISCHE PATENTSCHRIFT

(11) **EP 3 629 836 B1**
(45) Veröffentlichungstag und Bekanntmachung des Hinweises auf die Patenterteilung: **27.10.2021**
(21) Anmeldenummer: 18733784.5
(22) Anmeldetag: 14.05.2018
(51) Int. Cl.: A47B 96/02, A47K 3/28

(54) **ABLAGE**
SUPPORT
RÉCEPTACLE

(30) Priorität: 24.05.2017 DE 202017002746 U
(43) Veröffentlichungstag der Anmeldung: 08.04.2020
(73) Patentinhaber: Rachidi, Abdelmajid, 32805 Horn-Bad Meinberg (DE); Rachidi, Mohamed, 32760 Detmold (DE); Youssef, Samir, 32805 Horn-Bad Meinberg (SE)
(72) Erfinder: Rachidi, Abdelmajid, 32805 Horn-Bad Meinberg (DE); Rachidi, Mohamed, 32760 Detmold (DE); Youssef, Samir, 32805 Horn-Bad Meinberg (SE)
(74) Vertreter: Rieke, Andreas
(86) Internationale Anmeldenummer: PCT/DE2018/000138
(87) Internationale Veröffentlichungsnummer: WO 2018/215006

(56) Entgegenhaltungen:
- DE-U1-202012 013 281
- DE-U1-202016 003 734
- US-A1- 2005 235 410
- US-B1- 6 588 030

## Beschreibung

Die Erfindung betrifft eine in einer insbesondere mit Wandfliesen belegten Ecke anzubringende Ablage, die mit einer Auflage für eine Fliese und mit zwei Überständen gegenüber der Fliese für ein Einbringen insbesondere in eine über die Ecke verlaufende Fuge versehen ist.

Bäder und insbesondere Duschkabinen sind regelmäßig gefliest, heutigen Tags zumeist auf einer Dichtbahn, durch die eine Dampfsperre ausgebildet wird. Hierdurch sind die Wände optimal vor Feuchtigkeit geschützt. Jedoch verletzen Bohrungen, insbesondere auch in den Fugen gefliester Wände, für die Befestigung von Ablagen, beispielsweise in Schalen- oder Regalform, diesen Feuchtigkeitsschutz.

Sind derartige Ablagen dann beispielsweise in einer Duschkabine befestigt, begründen häufig in die Duschkabine weisende, scharfe Kanten und Ecken durchaus ein Verletzungsrisiko bei unachtsamen Bewegungen.

Die weiter bekannten, bei Keramikfliesen häufig zu findenden, eingearbeiteten Seifenschalen sind als Ablage für beispielsweise Shampooflaschen oder dergleichen wenig geeignet und sind darüber hinaus mechanisch wenig stabil und brechen häufig ab.

Eine aus dem Gebrauchsmuster DE 20 2012 013 281 U1 bekannte Ablage weist für ein Festlegen in einer Ecke zwei Abwinklungen auf. Ein Einbau einer solchen Ablage muss im Zuge des Verfliesens erfolgen. Ein nachträglicher Einbau ist nicht möglich, da die Abwinklungen Wandfliesen hintergreifen. Auch sind derartige Abwinklungen dann problematisch, wenn die zu verfliesende Ecke, wie zumeist, nicht wirklich einen rechten Winkel aufspannt.

Eine ähnliche Lösung offenbart US 2005/0235410 A1. Dort werden jedoch die Abwinklungen auf den Wandfliesen festgelegt.

Aus der DE 20 2016 003 734 U1 ist eine gattungsgemäße Ablage bekannt. Diese ist vielteilig zusammengesetzt, was die Gestehungskosten in die Höhe treibt und ihre Verwendung erschwert. Insbesondere dürfte sich diese bekannte Ablage auf Grund der lediglich ineinandergeschobenen Profile als wenig stabil bei einer Benutzung erweisen.

Vor diesem Hintergrund macht die Erfindung es sich zur Aufgabe, eine kostengünstige Ablage zur Verfügung zu stellen, die einerseits mechanisch stabil ist, andererseits kein Verletzungsrisiko birgt und insbesondere die Dichtheit der mit Fliesen belegten Wände nicht in Frage stellt.

Gelöst wird diese Problematik bei einer in einer insbesondere mit Wandfliesen belegten Ecke anzubringende Ablage, die mit einer Auflage für eine Fliese und mit zwei Überständen gegenüber der Fliese für ein Einbringen insbesondere in eine über die Ecke verlaufende Fuge versehen ist, gem. des Anspruchs 1 durch die Maßnahmen, dass an wenigstens einer freien Seite der ebenen Auflage eine die Kante der aufliegenden Fliese zumindest abschnittsweise abdeckende Abwinklung abgewinkelt ist, dass die Abwinklung einstückig mit der Auflage ausgebildet ist und dass in der Draufsicht die beiden frei endenden Überstände der Auflage jeweils um weniger als die Stärke einer Wandfliese vorstehen.

Die Ablage nach der Erfindung weist eine Vielzahl von Vorteilen auf. Schon die Ausbildung der Auflage für eine aufgelegte Fliese bspw. als rechtwinkliges Dreieck vermeidet z.B. in eine Duschkabine ragende Ecken, wodurch ein Verletzungsrisiko nahezu ausgeschlossen ist.

Insbesondere kann durch die Montage der einstückig ausgebildeten Ablage nach der Erfindung im Zuge des Fliesens der die Ecke ausbildenden Wände eine Beschädigung der Wandfliesen vermieden werden, wenn die Überstände in Fugen zwischen den Wandfliesen eingebracht und mit diesen bspw. verfugt werden. Jedoch wird aufgrund der Abmessungen der Überstände eine hinter den Fliesen bspw. angeordnete Dampfsperre sicher nicht verletzt werden.

Ein nachträgliches Einbringen in eine Fuge, aber auch in Fliesen selbst, ist ebenfalls möglich, wenn ein Schlitz bspw. mit einem Winkelschleifer in die Fuge oder die Fliesen eingebracht wird. Eine Abdichtung gegenüber der Wand kann dann bspw. durch Silikon erfolgen.

Eine schnelle, Zeit einsparende und einfache Montage ist in beiden Fällen gewährleistet. Darüber hinaus können die regelmäßig gegebenen Abweichungen von einem rechten Winkel bei der Ausbildung der Ecke zumindest in einem gewissen Umfang ausgeglichen werden.

Bei einem Einbau dient jede Abwinklung als Anschlag, der bei Auftreffen auf die Wandfliesen ein tieferes Einbringen in den Schlitz verhindert.

Durch die Fliese auf der Auflagefläche, bspw. im Design der Boden- oder Wandfliesen, wird die Materialstärke der Ablage und darüber hinaus ihre Anmutung insgesamt deutlich erhöht und erfährt die Auflage darüber hinaus eine Aussteifung.

Der untere Bereich der Kanten einer Fliese weicht meist von der farblichen Gestaltung der sichtbar verbleibenden Oberfläche ab und ist häufig auch rau. Zumindest ein solcher Bereich wird von der Abwinklung abgedeckt Damit genügt eine solche Abdeckung der Kante durch die Abwinklung auch gehobenen ästhetischen Ansprüchen an eine Ablage.

Die Ablage kann durch einen Kunststoff ausgebildet werden, bevorzugt wird jedoch eine Ausbildung aus einem rostfreien Metall, beispielsweise einem Edelstahl. Eine derartig ausgebildete Ablage altert auch in einer Duschkabine kaum und behält sehr lange ihr attraktives Aussehen.

Unabhängig von dem Material für die Ausbildung der Ablage wird bevorzugt, dass die Abwinklung die Kante der Fliese vollständig abdeckt und/oder übergreift, bspw. U-förmig oder C-förmig ausgebildet. Neben dem Schutz der Kante der Fliese und der regelmäßig verbleibenden Klebefuge verhindert ein solches Übergreifen, zumindest in einem gewissen Umfang, das Abrutschen von auf der Fliese abgelegten Gegenständen.

In konstruktiv einfacher Weise kann die Auflage eben und durchgängig, ohne Durchbrechungen, ausgebildet sein. Als zweckmäßig hat es sich dabei erwiesen, wenn Spitzen der Auflage und/oder der Überstände abgefast oder abgerundet sind. Dies trägt dazu bei, Verletzungsgefahr und/oder eine Beschädigung einer unter den Wandfliesen befindlichen Dichtbahn bei dem Einbringen der Überstände der Auflage zu vermeiden.

In einer bevorzugten Ausgestaltung der Ablage nach der Erfindung ist vorgesehen, dass diese mit einer Beleuchtung versehen ist.

Als Beleuchtung bieten sich stromsparende LED's an, insbesondere auch LED-Zeilen, die aus einem Niedrigspannungsnetz gespeist werden, insbesondere aus einer Batterie oder einem Akkumulator. Damit ist das Betreiben einer solchen Beleuchtung völlig ungefährlich.

Eine solche Beleuchtung kann, beispielsweise in Streifenform, am Rand der Ablage, hin zu den gefliesten Wänden, angesetzt sein. Alternativen sind angesetzte, kuppelartige Beleuchtungsvorrichtungen. Insbesondere ist daran gedacht, eine solche Beleuchtung mit einer Fernbedienung berührungslos ein- bzw. auszuschalten.

In einer weiteren Ausgestaltung ist vorgesehen, dass zwischen einer Stirnseite der Fliese und einer Abwinklung ein Freiraum vorgesehen ist, vorzugsweise für die Aufnahme einer solchen Beleuchtung.

Übergreift die Abwinklung C-förmig oder U-förmig die Stirnseite einer Fliese, ist weiter daran gedacht, dass der Freiraum durch eine verschließbare Öffnung zugänglich ist. Eine dort eingebrachte Beleuchtung ist dann beispielsweise für einen Batterietausch zugänglich.

Selbstverständlich ist eine solche Öffnung wasserdicht verschließbar.

Insbesondere in Verbindung mit einer solchen Beleuchtung werden transparente Fliesen dann interessante optische Effekte wiedergeben.

Als Alternative zu Edelstahlausführungen können Ablagen nach der Erfindung auch durch eine Pulverbeschichtung hinsichtlich ihrer Optik, insbesondere hinsichtlich der farblichen Gestaltung, und ihrer Beständigkeit aufgewertet werden.

Die Ablage nach der Erfindung wird anhand der Zeichnung näher erläutert, in der lediglich ein Ausführungsbeispiel dargestellt ist. In der Zeichnung zeigt:
- Fig. 1:: mit Bezug auf die Einbaulage eine Draufsicht,
- Fig. 2:: eine Seitenansicht gemäß des Pfeils II in Figur 1,
- Fig. 3:: eine Frontansicht gemäß des Pfeils III in Figur 2,
- Fig. 4:: unmaßstäblich einen Schnitt durch eine in einer Ecke eingebrachte Ablage nach der Erfindung,
- Fig. 5:: in einer Draufsicht ein zweites Ausführungsbeispiel,
- Fig. 6:: in einem unmaßstäblichen Schnitt eine mit einer Beleuchtung versehe Ablage und
- Fig. 7;: einen Schnitt durch ein weiteres Ausführungsbeispiel.

Mit Bezug auf die Einbaulage zeigt die Figur 1 eine Ablage 1 in einer Draufsicht. Die Ablage 1 weist eine Auflage 2 auf, die in der Darstellung gemäß Figur 1 ein rechtwinkliges Dreieck ausbildet. Die Auflage 2 trägt, eingebaut, eine zumeist zugeschnittene Fliese 3, vergleiche Figur 4. Darüber hinaus zeigt die Zeichnung eine Ablage mit einer ebenen Auflage, die keine Durchbrechungen aufweist, sondern durchgängig ausgebildet ist.

An die Auflage 2 ist bei dem Ausführungsbeispiel eine U-förmige Abwinklung 4 an die längste Seite 5 angeschlossen, einstückig mit ausgebildet, die die Fliese 3 übergreift. Hierzu ist die Öffnungsweite x der U-förmigen Abwinklung 4 ausreichend zu bemessen, so dass sowohl die Fliese 3 als auch ein Klebstoffbett 6 sicher übergriffen werden kann.

Die Draufsicht gemäß Figur 1 wie auch die Frontansicht gemäß Figur 3 zeigen, dass an den beiden kurzen Seiten 7,8 der Abwinklung 4 Überstände 9,10 vorgesehen sind, die um ein Maß y vorstehen, das geringer bemessen ist als die Stärke der Wandfliesen 12-14. Infolge dieser Maßnahme erstreckt sich die Abwinklung 4, gleichsam auch als Anschlag dienend, über die Ecke von Wandfliesen 11,13 hin zu Wandfliesen 12,14. vgl. Fig. 4.

Bei dem Ausführungsbeispiel sind die kurzen Seiten 7,8 frei endend. Im Zuge des Fliesens der die Ecke ausbildenden Wände 15,16 bedarf es, bei diesem Ausführungsbeispiel, lediglich von Schlitzen oberhalb der Wandfliesen 13,14 im Bereich der Fugen zwischen den Wandfliesen 11,13 bzw. 12,14.

Da in der Draufsicht die beiden kurzen Seiten 7,8 der Auflage 2 der Abwinklung 4 jeweils um weniger als die Stärke einer Wandfliese 11,12 vorstehen, kommt es sicher zu keiner Beschädigung einer zwischen der Wand 15 und den Wandfliesen 11,13 angeordneten Dichtbahn 17. Um Beschädigungen bei einem Einbau bspw. einer Dampfsperre zu vermeiden, sind die Spitzen der Überstände 9,10 darüber hinaus abgerundet.

Fig. 5 zeigt in einer Draufsicht ein weiteres Ausführungsbeispiel einer Ablage 20 von im Wesentlichen rechteckiger Grundfläche, die mit einer Fliese 21 belegt ist. Randseitig stehen hier der Fliese 21 zwei Überstände 22,23 vor, die ebenfalls ein Maß y aufweisen, das geringer bemessen ist, als die Materialstärke einer Wandfliese.

Die beiden freien Seitenränder der Auflage der Ablage 20 sind jeweils mit einer in einem Querschnitt U-förmigen Abwinklung 24,25 weiter versehen.

Bei diesem Ausführungsbeispiel sind die Ecken der Überstände 22, 23 abgerundet.

Ein weiteres Ausführungsbeispiel einer Ablage 27 zeigt Fig. 6 in einem Schnitt senkrecht zu der Längserstreckung einer an einer freien Seite vorgesehenen Abwinklung 28, im Querschnitt wieder U-förmig ausgebildet. Einstückig mit der Auflage 29 der Ablage 27 ausgebildet umgreift die Abwinklung 28 die Stirnseite 30 einer bevorzugt transparenten Fliese 31, insbesondere eine Glasfliese, die mit einem Klebstoffbett 32 auf der Auflage 29 fixiert ist.

Das Umgreifen der Stirnseite 30 durch die Abwinklung 28 erfolgt unter Ausbildung eines Freiraums 33. In dem Freiraum 33 ist eine Beleuchtungsvorrichtung 34 angedeutet, durch die die Stirnseite 30 der Fliese 31 beleuchtet wird. Auf Grund der Transparenz der Fliese 31 strahlt nahezu die gesamte Oberfläche 35 der Fliese 31 dann Licht ab.

Bei der Ablage 37 gemäß Figur 7 umschließt eine C-förmige Abwinklung 38 einen Freiraum 39 mit einer Beleuchtungsvorrichtung 40 vor einer Kante 41 einer Fliese 42. Dabei schließt die Abwinklung 38 oberseitig in einer Ebene mit der Oberseite 43 der Fliese 42 ab. Eine verbleibende Fuge zwischen der Kante 41 und der Abwinklung 38 wird dabei von einer Silikonabdichtung 44 geschlossen.

## Patentansprüche

1. In einer insbesondere mit Wandfliesen belegten Ecke anzubringende Ablage, die mit einer Auflage (2) für eine Fliese (3) und mit zwei Überständen (9,10) gegenüber der Fliese für ein Einbringen insbesondere in eine über die Ecke verlaufende Fuge versehen ist, wobei an wenigstens einer freien Seite (5) der ebenen Auflage (2) eine die Kante der aufliegenden Fliese (3) zumindest abschnittsweise abdeckende Abwinklung (4) angeschlossen ist und wobei in der Draufsicht die beiden frei endenden Überstände (9,10) der Auflage (2) der Abwinklung (4) jeweils um weniger als die Stärke einer Wandfliese (11,13;12,14) vorstehen, **dadurch gekennzeichnet, dass** die Abwinklung (4) einstückig mit der Auflage (2) ausgebildet ist.

2. Ablage nach Anspruch 1, **gekennzeichnet durch** eine Ausbildung aus einem Kunststoff.

3. Ablage nach Anspruch 1, **gekennzeichnet durch** eine Ausbildung aus einem rostfreien Metall.

4. Ablage nach einem oder mehreren der vorangehenden Ansprüche, **dadurch gekennzeichnet, dass** die wenigstens eine Abwinklung (4) eine Kante der Fliese (3) übergreift.

5. Ablage nach einem oder mehreren der vorangehenden Ansprüche, **dadurch gekennzeichnet, dass** die Auflage (2) eben und durchgängig ausgebildet ist.

6. Ablage nach einem oder mehreren der vorangehenden Ansprüche, **dadurch gekennzeichnet, dass** die Spitzen der Auflage und/oder der Überstände (9,10;22,23) abgefast oder abgerundet sind.

7. Ablage nach einem oder mehreren der vorangehenden Ansprüche, **gekennzeichnet durch** eine Beleuchtung (34).

8. Ablage nach einem oder mehreren der vorangehenden Ansprüche, **dadurch gekennzeichnet, dass** zwischen einer Stirnseite (30) der Fliese (31) und einer Abwinklung (28) ein Freiraum (33) vorgesehen ist.

9. Ablage nach Anspruch 7 und 8, **dadurch gekennzeichnet, dass** die Beleuchtung (34) in dem Freiraum (33) angeordnet ist.

10. Ablage nach Anspruch 8 oder 9, **dadurch gekennzeichnet, dass** der Freiraum durch eine verschließbare Öffnung zugänglich ist.

11. Ablage nach einem oder mehreren der vorangehenden Ansprüche, **dadurch gekennzeichnet, dass** die Fliese transparent ist.

12. Ablage nach einem oder mehreren der vorangehenden Ansprüche, **gekennzeichnet durch** eine Pulverbeschichtung.

## Claims

1. Support, to be applied in a corner, in particular covered with wall tiles, said support being provided with an overlay (2) for a tile (3) and, with respect to the tile, with two projecting lengths (9, 10) for being introduced in particular into a joint extending across the corner, wherein an angled section (4), at least partially covering the edge of the overlying tile (3), is connected to at least one free side (5) of the flat overlay (2), and wherein, in a top view, the two freely terminating projecting lengths (9, 10) project past the support (2) and the angled section (4) in each case by less than the thickness of a wall tile (11, 13; 12, 14), **characterized in that** the angled section is formed integrally with the overlay.

2. Support according to claim 1, **characterized by** a design made of a plastic material.

3. Support according to claim 1, **characterized by** a design made of a rust-free metal.

4. Support according to one or more of the preceding claims, **characterized in that** the at least one angled section (4) engages over an edge of the tile (3).

5. Support according to one or more of the preceding claims, **characterized in that** the overlay (2) is designed as flat and continuous.

6. Support according to one or more of the preceding claims, **characterized in that** the tips of the overlay and/or the projecting lengths (9, 10; 22, 23) are beveled or rounded.

7. Support according to one or more of the preceding claims, **characterized by** a light (34).

8. Support according to one or more of the preceding claims, **characterized in that** a free space (33) is provided between an end face (30) of the tile (31) and an angled section (28).

9. Support according to claims 7 and 8, **characterized in that** the light (34) is arranged in the free space (33).

10. Support according claim 8 or 9, **characterized in that** the free space is accessible through a closable opening.

11. Support according to one or more of the preceding claims, **characterized in that** the tile is transparent.

12. Support according to one or more of the preceding claims, **characterized by** a powder coating.

## Revendications

1. Porte-objets destiné à être monté dans un angle carrelé, qui est muni d'un support (2) pour un carreau (3) et de deux surplombs (9, 10) par rapport au carreau, destiné à être inséré notamment dans un joint s'écoulant de part et d'autre de l'angle, sur au moins un côté (5) libre du support (2) plan se raccordant un coude (4) recouvrant au moins par endroits l'arête du carreau (3) posé et vus en élévation, les deux surplombs (9, 10) se terminant librement du support (2) débordant du coude (4) débordant chacun de moins de la valeur de l'épaisseur d'un carreau mural (11, 13 ; 12, 14), **caractérisé en ce que** le coude est conçu d'un seul tenant avec le support.

2. Porte-objets selon la revendication 1, **caractérisé par** une conception en une matière plastique.

3. Porte-objets selon la revendication 1, **caractérisé par** une conception en un métal inoxydable.

4. Porte-objets selon l'une quelconque ou plusieurs des revendications précédentes, **caractérisé en ce que** l'au moins un coude (4) chevauche une arête du carreau (3).

5. Porte-objets selon l'une quelconque ou plusieurs des revendications précédentes, **caractérisé en ce que** le support (2) est conçu de forme plane et continue.

6. Porte-objets selon l'une quelconque ou plusieurs des revendications précédentes, **caractérisé en ce que** les pointes du support et/ou des surplombs (9, 10 ; 22, 23) sont chanfreinées ou arrondies.

7. Porte-objets selon l'une quelconque ou plusieurs des revendications précédentes, **caractérisé par** un éclairage (34).

8. Porte-objets selon l'une quelconque ou plusieurs des revendications précédentes, **caractérisé en ce qu'**entre une face frontale (30) du carreau (31) et un coude (28) est prévu un espace libre (33).

9. Porte-objets selon la revendication 7 et 8, **caractérisé en ce que** l'éclairage (34) est placé dans l'espace libre (33) .

10. Porte-objets selon la revendication 8 ou 9, **caractérisé en ce que** l'espace libre est accessible via une ouverture que l'on peut fermer.

11. Porte-objets selon l'une quelconque ou plusieurs des revendications précédentes, **caractérisé en ce que** le carreau est transparent.

12. Porte-objets selon l'une quelconque ou plusieurs des revendications précédentes, **caractérisé par** un revêtement par poudre.
